# EUROPÄISCHE PATENTSCHRIFT

(11) **EP 1 346 803 B1**
(45) Veröffentlichungstag und Bekanntmachung des Hinweises auf die Patenterteilung: **31.05.2006**
(21) Anmeldenummer: 03005197.3
(22) Anmeldetag: 08.03.2003
(51) Int. Cl.: B26D 7/20

(54) **Gegendruckzylinder mit magnetisch haftender Schutzfolie**
Counter-press cylinder having a magnetically adhered protective sheet
Cylindre de contre-pression ayant une feuille de protection adhérant de façon magnétique

(30) Priorität: 18.03.2002 DE 10211991
(43) Veröffentlichungstag der Anmeldung: 24.09.2003
(73) Patentinhaber: MAN Roland Druckmaschinen AG, 63075 Offenbach (DE)
(72) Erfinder: Jung, Ulrich, Dr., 65551 Limburg (DE)
(74) Vertreter: Stahl, Dietmar

(56) Entgegenhaltungen:
- EP-A- 1 175 976
- DE-A- 4 233 261
- DE-A- 10 113 166
- US-A- 3 965 786
- US-A- 5 623 874

## Beschreibung

Die Erfindung betrifft eine Vorrichtung zum Stanzen, Rillen, Perforieren oder Prägen nach dem Oberbegriff des Anspruches 1, sowie die Verwendung dieser Vorrichtung.

Es ist bekannt, Walzen oder Zylinder, die an sich zum Drucken vorgesehen sind und beispielsweise als Druck-, Form- oder Gummizylinder bezeichnet werden, mit um diese Zylinder gebogen verlaufenden Bearbeitungswerkzeugen zu versehen. Auf diese preisgünstige Weise können mit den in einer Druckerei ohnehin vorgesehenen Arbeitsmitteln zusätzlich zu den reinen Druckvorgängen auch Stanz-, Perforier-, Rill- oder Prägevorgänge an den bedruckten oder noch zu bedruckenden Papier- oder Kartonbogen durchgeführt werden.

Über das Stanzen an sich hinaus sind an Druckmaschinen zur sogenannten Inlinefertigung von Druckbögen auch Arbeitsvorgänge zum Rillen, Perforieren oder Prägen bekannt. Diese stellen quasi Spezialfälle des Stanzens dar und werden bislang mit vergleichbaren Arbeitsmitteln wie das Stanzen selbst durchgeführt.

Bekannt ist dabei aus der DE 101 12 166 A1 ein Zylinderaufzug zur Bedruckstoffbearbeitung. Der Zylinderaufzug weist auf seiner Vorderseite ein erhabenes Werkzeug auf und ist mit einer Lack oder Druckfarbe abweisenden Schutzschicht versehen. Der Zylinderaufzug kann auf verschiedenen Zylindern einer Druckmaschine eingesetzt werden und wirkt gegen eine Arbeitsfläche eines mit dem jeweiligen Zylinder zusammenarbeitenden Zylinders.

In diese Vorrichtungen, die meist an einem Gummituch- oder Formzylinder angeordnet sind und von dort gegen einen Druckzylinder arbeiten, besteht die Gefahr dass die Oberfläche des Druckzylinders beschädigt wird. Daher wurde vorgeschlagen, den Druckzylinder mit einer Blechhülle oder einer aufgeklebten Folie zu schützen. Die Blechhülle muss allerdings aufgespannt werden. Die aufzuklebenden Folien finden ihre Begrenzung, wenn die Druckzylinder, beispielsweise für besondere Druckverfahren, in spezieller Weise farbabweisend behandelt sind.

Hierzu ist aus der US 3,965,786 eine Rotationsstanze bekannt, in der ein Zylinderpaar vorgesehen ist, in dessen Arbeitsspalt bandförmiges Material gestanzt werden kann. Einer der Zylinder trägt eine Stanzplatte und der andere trägt eine Ambossplatte. Stanzplatte und Ambossplatte bestehen aus ferromagnetischem Material und können so auf den dauermagnetisch ausgerüsteten oder magnetisierbaren Zylindern befestigt werden. Die Ambossplatte kann unterschiedlich dick sein, um damit die Schnitttiefe der Stanzplatte in das zwischen den Zylindern geführte Material zu bestimmen.

Der Erfindung liegt daher die Aufgabe zugrunde, eine gattungsgemäße Vorrichtung dahingehend zu verbessern, dass sie auf einfache Weise den Schutz unterschiedlichster Druckzylinderoberflächen ermöglicht.

Diese Aufgabe wird durch eine Vorrichtung mit den Merkmalen des Anspruches 1 gelöst.

Bei der Verwendung von Magnetfolien für den Träger von Bearbeitungswerkzeugen kann vorteilhaft auf Magnetfolie mit einer besonders vorteilhaften Polteilung zurückgegriffen werden. Derartige Magnetfolien sind an sich bekannt.

Eine besonders vorteilhafte Haftfähigkeit ergibt sich infolge der verstärkten Magnetkraft beispielsweise bei der Verwendung von ca. 1 mm starken Magnetfolien. Für den genannten Fall stellt sich ein optimiertes Verhältnis zwischen der erreichbaren Magnetkraft und der durch die Dicke der Magnetfolie veränderten Zuordnung des Bearbeitungswerkzeuges auf dem Träger bezüglich der Kinematik bzw. Mechanik des Bearbeitungsvorganges ein.

Ein Ausführungsbeispiel der Erfindung wird anhand einer rein schematischen Zeichnung im Folgenden näher erläutert.
Diese zeigt:
- Fig. 1: den Aufzug in einer Druckmaschine,

In Fig. 1 ist mit 1 ein walzenförmiger Zylinder bezeichnet, der in einer Druckmaschine, vorzugsweise einer Offsetdruckmaschine, in der Regel bereits vorhanden ist und der beispielsweise als sogenannter Gummizylinder in einem Druckwerk oder als Formzylinder in einem Lackmodul benutzt wird. Auf dem Zylinder 1 ist in an sich bekannter Weise ein Träger 2 aufgespannt, wie dies vom Aufspannen der Drucktücher auf einem Gummizylinder bekannt ist. Der Träger 2 weist ein Stanzblech 3 auf, welches mit Erhebungen 4 versehen ist, wobei mehrere, fortlaufend angeordnete derartiger Erhebungen 4 sogenannte Stanzlinien ergeben.

Ein zu stanzender Papier- oder Kartonbogen kann zwischen den Zylinder 1 und einen Gegendruckzylinder 5 geführt werden, wobei sich die Spitzen der Erhebungen 4 bis nahezu an die Oberfläche des Gegendruckzylinders 5 erstrecken, so dass der zwischen den Zylinder 1 und den Gegendruckzylinder 5 geführte Papier- bzw. Kartonbogen an den entsprechenden Stellen geschnitten oder perforiert wird.

Um zu vermeiden, dass die Oberfläche des Gegendruckzylinders 5 durch die Stanzwerkzeuge beschädigt wird, ist auf der Oberfläche des Gegendruckzylinders eine Schutzfolie 6 aufgebracht. Im dargestellten schematischen Fall ist die Folie direkt auf der Oberfläche des Gegendruckzylinders aufgebracht. In einfachster Weise wurde bislang dies mittels einer Selbstklebefolie durchgeführt.
Ist allerdings der Gegendruckzylinder an seiner Oberfläche in spezieller Weise behandelt, um beispielsweise beim beidseitigen Bedrucken von Druckbögen das Abschmieren von Druckfarbe auf dem Gegendruckzylinder zu verhindern, dann kann eine Verklebung nicht mehr erfolgen, weil entweder der Klebstoff an der Spezialoberfläche nicht haftet oder aber die Spezialoberfläche durch den Klebstoff ihre farbabweisenden Eigenschaften verliert.

Um diese Probleme zu vermeiden ist vorgesehen, dass die Schutzfolie 6 als Magnetfolie ausgebildet ist. Die Schutzfolie kann dergestalt selbsthaftend auf den Gegendruckzylinder 5 aufgelegt werden. Sie kann jederzeit entnommen und wiederverwendet werden. Die Magnetfolie ist ausreichend hart, um die Schutzwirkung gegen Durchstanzen zu erzielen. Hierzu ist eine Foliendicke von 0,2 bis 1 mm, vorzugsweise aber 0,3 bis 0,5 mm ausreichend.

Die Schutzfolie 6 ist auch auf Gegendruckzylindern 5 anwendbar, die mit einer sogenannten Widerdruckplatte bespannt sind. Diese weist in der Regel ein ferromagnetisches Trägerblech auf, so dass die Schutzfolie 6 infolge ihrer Magnetkraft dort gut haften kann.

Als spezielles Anwendungsgebiet für eine Schutzfolie 6 der genannten Art ist das Inlinestanzen in sogenannten Schön- und Widerdruckmaschinen. Hierbei werden die Druckbogen zunächst von der Oberseite und dann nach einem Wendevorgang von der Unterseite bedruckt. Da nach dem Wendevorgang die bedruckte Seite des Druckbogens auf den folgenden Gegendruckzylindern zu liegen kommt, ist dort Vorsorge zu treffen, dass die noch relativ frische Druckfarbe dort nicht anhaftet. Dazu werden speziell Oberflächenschichten aufgebracht oder auch sogenannte Widerdruckplatten mit ebensolchen Oberflächenschichten aufgespannt.
Wenn nun der Wunsch besteht in einer solchen Druckmaschine auch Inlinestanzungen oder andere Inlineverarbeitungen wie Perforieren durchzuführen, wird dafür beispielsweise das letzte Druckwerk oder ein folgendes Lackmodul in der weiter oben beschriebenen Weise für das Stanzen umgerüstet. Hierbei ist dafür Sorge zu tragen, dass die spezielle Oberfläche der Gegendruckzylinder besonders gut geschützt wird. Vorteilhafterweise zeigt sich aber, dass die erfindungsgemäße Schutzfolie 6 sehr gut auf den genannten Spezialoberflächen haftet. Die Gefahr der Beschädigung einer Widerdruckplatte oder der Beschichtung des Gegendruckzylinders wird sicher vermieden.

## Patentansprüche

1. Vorrichtung zum Stanzen, Rillen, Prägen oder Perforieren von Papierwerkstoffen u. dgl. in einer Bogenrotationsdruckmaschine, mit wenigstens einem Zylinder (1), auf dessen Umfang wenigstens ein Bearbeitungswerkzeug (3) angeordnet ist, wobei das Bearbeitungswerkzeug (3) eine dem diesem Zylinder (1) gegenüberliegend zugeordneten Gegendruckzylinder (5) verlaufende Arbeitsfläche aufweist, und mit wenigstens einer auf dem Gegendruckzylinder (5) angeordneten Schutzfolie (6)
**dadurch gekennzeichnet,**
**dass** die Schutzfolie (6) magnetisch haftend ausgebildet ist und dass die Schutzfolie (6) auf einer die Oberfläche des Gegendruckzylinders (5) bildenden farbabweisenden Beschichtung oder Bespannung angeordnet ist.

2. Vorrichtung nach Anspruch 1,
**gekennzeichnet durch**
Spannelemente zur Halterung der Enden der Schutzfolie (6) am Gegendruckzylinder (5).

3. Vorrichtung nach Anspruch 1 oder 2,
**dadurch gekennzeichnet,**
**dass** die Schutzfolie (6) direkt auf der Oberfläche des Gegendruckzylinders (5) angeordnet ist.

4. Vorrichtung nach einem der Ansprüche 1 bis 3,
**dadurch gekennzeichnet,**
**dass** die Schutzfolie (6) eine Dicke von 0,2 mm bis 1 mm, vorzugsweise aber 0,3 mm bis 0,5 mm hat.

5. Verwendung der Vorrichtung nach den vorherigen Ansprüchen in einer Bogenrotationsdruckmaschine für Schön- und Widerdruck, wobei das letzte Druckwerk oder ein an die Druckwerke sich anschließendes Lackmodul für die Inlinestanzung beidseitig bedruckter Druckbögen ausgerüstet ist und die Schutzfolie (6) auf dem Gegendruckzylinder (5) der entsprechenden für das Stanzen ausgerüsteten Verarbeitungseinheit angebracht ist.

## Claims

1. Apparatus for punching, scoring, embossing or perforating paper materials and the like in a sheet-fed rotary press, having at least one cylinder (1), on the circumference of which at least one processing tool (3) is arranged, the processing tool (3) having a work surface which extends next to the back-pressure cylinder (5) which is assigned to this cylinder (1) in a manner which lies opposite it, and having at least one protective film (6) which is arranged on the back-pressure cylinder (5), **characterized in that** the protective film (6) is configured to be magnetically adhering, and **in that** the protective film (6) is arranged on an ink-repelling coating or covering which forms the surface of the back-pressure cylinder (5).

2. Apparatus according to Claim 1, **characterized by** clamping elements for holding the ends of the protective film (6) on the back-pressure cylinder (5).

3. Apparatus according to Claim 1 or 2, **characterized in that** the protective film (6) is arranged directly on the surface of the back-pressure cylinder (5).

4. Apparatus according to one of Claims 1 to 3, **characterized in that** the protective film (6) has a thickness of from 0.2 mm to 1 mm, but preferably from 0.3 mm to 0.5 mm.

5. Use of the apparatus according to the preceding claims in a sheet-fed rotary press for recto and verso printing, the last printing unit or a varnishing module which adjoins the printing units being equipped for the inline punching of printed sheets which are printed on both sides, and the protective film (6) being attached to the back-pressure cylinder (5) of the corresponding processing unit which is equipped for punching.

## Revendications

1. Dispositif pour l'estampage, le rainurage, le gaufrage ou le perforage de matériaux en papier et similaire dans une machine d'impression rotative de feuilles, comprenant au moins un cylindre (1) sur la périphérie duquel est disposé au moins un outil de traitement (3), l'outil de traitement (3) présentant une surface de travail s'étendant sur le cylindre de contre-pression (5) associé opposé à ce cylindre (1), et comprenant au moins une feuille de protection (6) disposé sur le cylindre de contre-pression (5),
**caractérisé en ce que**
la feuille de protection (6) est réalisée avec une adhérence magnétique et **en ce que** la feuille de protection (6) est disposée sur une peau ou un revêtement répulsif à la couleur formant la surface du cylindre de contre-pression (5).

2. Dispositif selon la revendication 1,
**caractérisé par**
des éléments tendus pour retenir les extrémités de la feuille de protection (6) sur le cylindre de contre-pression (5).

3. Dispositif selon la revendication 1 ou 2,
**caractérisé en ce que**
la feuille de protection (6) est disposée directement sur la surface du cylindre de contre-pression (5).

4. Dispositif selon l'une quelconque des revendications 1 à 3,
**caractérisé en ce que**
la feuille de protection (6) présente une épaisseur de 0,2 mm à 1 mm, de préférence toutefois de 0,3 mm à 0,5 mm.

5. Utilisation du dispositif selon l'une quelconque des revendications précédentes dans une machine d'impression rotative de feuilles pour l'impression recto-verso, le dernier dispositif d'impression ou un module de peinture se raccordant au dispositif d'impression étant équipé pour l'estampage en ligne des deux côtés de feuilles imprimées et la feuille de protection (6) est appliquée sur le cylindre de contre-pression (5) de l'unité de traitement correspondante équipée pour l'estampage.
